# EUROPÄISCHE PATENTSCHRIFT

(11) **EP 0 857 802 B1**
(45) Veröffentlichungstag und Bekanntmachung des Hinweises auf die Patenterteilung: **18.02.2004**
(21) Anmeldenummer: 98100578.8
(22) Anmeldetag: 15.01.1998
(51) Int. Cl.: D04B 15/06

(54) **Flachstrickmaschine**
Flat bed knitting machine
Métier à tricoter rectiligne

(30) Priorität: 07.02.1997 DE 19704644
(43) Veröffentlichungstag der Anmeldung: 12.08.1998
(73) Patentinhaber: H. Stoll GmbH & Co., 72760 Reutlingen (DE)
(72) Erfinder: Schmid, Franz, 72411 Bodelshausen (DE); Götz, Gerhard, 72770 Reutlingen (DE)
(74) Vertreter: Möbus, Daniela, Dr.-Ing.

(56) Entgegenhaltungen:
- EP-A- 0 567 282
- EP-A- 0 578 458
- DE-A- 3 609 539
- DE-A- 3 935 763
- DE-A- 4 128 016
- DE-A- 19 531 960

## Beschreibung

Die Erfindung betrifft eine Flachstrickmaschine nach dem Oberbegriff des Anspruchs 1.

Flachstrickmaschinen mit Platinen sind beispielsweise aus der DE-PS 36 09 539, der DE-PS 39 35 763 und der DE-OS 41 28 016 der Anmelderin bereits bekannt. Die Platinen dieser Flachstrickmaschinen halten die in den Nadeln hängenden alten Maschen während der Austriebsbewegung der Nadeln zurück, indem jeweils zwei gegenüberliegende Platinen der beiden Nadelbetten in geschlossener Stellung neben der Nadel eine den Kammspalt überspannende Brücke bilden. Hierzu weisen die Platinen Vorsprünge auf, die in Schließstellung der Platinen diese Brücken über dem Kammspalt bilden. Beim Austrieb der Nadeln kommen die Maschen in Anlage an den Berührungsbereich dieser Vorsprünge. Ein sicheres Zurückhalten der alten Maschen ist also nur dann gegeben, wenn die beiden Vorsprünge gegeneinander anliegen.

Aus der gattungsgemäßen EP 0 578 458 A ist eine Flachstrickmaschine mit Platinen bekannt, die aus einer Öffnungsstellung durch Federkraft auf den Kammspalt zu und mittels einer Schlosskurve wieder zurückbewegbar ist. Die Schließstellung ist undefiniert und hängt von der Maschenlänge ab.

Bei der Flachstrickmaschine gemäß der EP 0 567 282 A werden die Platinen durch Reibschluss mit der dazugehörigen Nadel zwischen einer Öffnungs- und einer Schließstlelung verstellt.

Der vorliegenden Erfindung liegt die Aufgabe zugrunde, die Platinen derart auszubilden, daß sie je nach Garn- und Gestrickart optimal und definiert verstellbar sind.

Die Aufgabe wird mit einer Flachstrickmaschine mit den Merkmalen des Anspruchs 1 gelöst. Der eingeschlossene Maschenschenkel wird nicht festgeklemmt, hat jedoch nur noch eine Bewegungsmöglichkeit nach unten. Ein gegenseitiges Berühren der hakenförmigen Vorsprünge der beiden Platinen in ihrer Schließstellung ist hier nicht notwendig, kann aber ebenfalls vorgesehen werden. Die Platinen sind zwischen einer Öffnungsstellung und einer Standard-Schließstellung verstellbar. In dieser Standard-Schließstellung werden die Maschen zuverlässig zurückgehalten, wenn die Nadel nach vorne ausgetrieben wird. Je nach Garn- und Gestrickart sind die Platinen außerdem zur Begrenzung des Maschenstauraums von der Standard-Schließstellung aus mit ihren hakenförmigen Vorsprüngen stufenlos in den Kammspalt der Maschine bis zum Erreichen einer Endposition hineinbewegbar, wodurch der neue Maschenbildungsvorgang noch sicherer wird. Nach dem Austrieb der Nadeln in ihre Endstellung werden die Platinen wieder in die Standard-Schließstellung gebracht, wodurch sich die Spannung auf die alten Maschen vermindert, und das Gestrick dennoch sicher im Maschenstauraum gehalten wird. Das Erreichen der Standard-Schließstellung aus der Öffnungsstellung kann durch eine Rotationsbewegung und das Erreichen der Endposition durch eine Überlagerung einer Translations- und einer Rotationsbewegung erzielt werden, wobei die hakenförmigen Vorsprünge der Platinen eine nahezu vertikale Bewegung ausführen. Zur Durchführung der Verstellung in die unterschiedlichen Positionen können die Platinen mindestens ein Langloch aufweisen, mit dem sie an einer Schwenkachse der Nadelbetten dreh- und verschiebbar gelagert sind. Vorzugsweise sind zwei Langlöcher vorgesehen, mit denen die Platinen an unterschiedlichen Schwenkachsen gelagert sind. In einer ersten bevorzugten Ausführungsform können die Platinen mit starren Maschenbildern der Nadelbetten zusammenwirken. In einer anderen Ausgestaltung kann der Brustbereich der Platinen als Maschenbilder ausgebildet sein.

Das erfindungsgemäße Verfahren zur Herstellung eines Gestricks auf einer Flachstrickmaschine gemäß der Erfindung ist gekennzeichnet durch die Schritte:
a) in Ruhestellung der Nadeln Schließen der Platinen, die dadurch die in den Nadeln hängenden Maschen im Schenkelbereich von oben einschließen, und gegebenenfalls Verengung des Maschenstauraums durch Bewegen der Platinen in Richtung ihrer Endposition (S2),
b) Austrieb der Nadeln in ihre Endposition, während die Platinen geschlossen bleiben,
c) anschließend gegebenenfalls Freigabe der Maschenstauraumbegrenzung durch Bewegen der Platinen in ihre Standard-Schließstellung,
d) kurz vor der Rückzugsbewegung der Nadeln und des Einlegens des Fadens Verschwenken der Platinen in ihre Öffnungsstellung,
e) anschließend Schließen der Platinen kurz bevor die Nadeln von der Kuliertiefe auf Kammgleiche vorgetrieben werden,
f) je nach Gestrickart anschließend Öffnen der Platinen oder Halten in geschlossener Stellung.

Im folgenden werden die wesentlichen Merkmale dreier Ausführungsbeispiele einer erfindungsgemäßen Flachstrickmaschine anhand der Zeichnung näher beschrieben.

Es zeigen:
- Fig. 1: eine schematische Darstellung eines Strickschlosses einer Flachstrickmaschine mit feststehenden und beweglichen Schloßteilen zur Platinensteuerung;
- Fig. 2: einen Querschnitt durch den Kammspaltbereich der Flachstrickmaschine entlang der Linie II in Fig. 1;
- Fig. 3: eine der Fig. 2 entsprechende Schnittdarstellung entlang der Linie III in Fig. 1;
- Fig. 4: eine der Fig. 2 entsprechende Schnittdarstellung entlang der Linie IV in Fig. 1;
- Fig. 5: eine der Fig. 2 entsprechende Schnittdarstellung entlang der Linie V in Fig. 1;
- Fig. 6: eine der Fig. 2 entsprechende Schnittdarstellung entlang der Linie VI in Fig. 1;
- Fig. 7: eine der Fig. 2 entsprechende Schnittdarstellung entlang der Linie VII in Fig. 1;
- Fig. 8: eine der Fig. 2 entsprechende Schnittdarstellung entlang der Linie VIII in Fig. 1;
- Fig. 9: eine der Fig. 1 entsprechende Darstellung eines Strickschlosses zur Illustration eines Maschenumhängevorgangs;
- Fig. 10: einen Schnitt durch den Kammspaltbereich der Flachstrickmaschine entlang der Linie X in Fig. 9;
- Fig. 11: eine der Fig. 10 entsprechende Schnittdarstellung entlang der Linie XI in Fig. 9;
- Fig. 12: eine Teildraufsicht auf den Kammspaltbereich der Flachstrickmaschine an der Stelle IV in Fig. 1 bei der Herstellung eines einflächigen Gestricks;
- Fig. 13: eine der Fig. 12 entsprechende Draufsicht auf den Kammspaltbereich bei der Herstellung eines doppelflächigen Gestricks;
- Fig. 14: eine der Fig. 2 entsprechende Schnittdarstellung mit einem zweiten Ausführungsbeispiel der Platinen;
- Fig. 15: eine der Fig. 4 entsprechende Schnittdarstellung unter Verwendung der zweiten Ausführungsform der Platinen;
- Fig. 16: eine der Fig. 12 entsprechende Draufsicht auf den Kammspaltbereich bei Verwendung der zweiten Ausführungsform der Platinen;
- Fig. 17: eine der Fig. 13 entsprechende Draufsicht auf den Kammspaltbereich bei Verwendung der zweiten Ausführungsform der Platinen;
- Fig. 18: eine der Fig. 2 entsprechende Schnittdarstellung mit einem dritten Ausführungsbeispiel der Platinen;
- Fig. 19: eine der Fig. 3 entsprechende Schnittdarstellung unter Verwendung der dritten Ausführungsform der Platinen;
- Fig. 20: eine der Fig. 4 entsprechende Schnittdarstellung unter Verwendung der dritten Ausführungsform der Platinen;
- Fig. 21: eine der Fig. 6 entsprechende Schnittdarstellung unter Verwendung der dritten Ausführungsform der Platinen;
- Fig. 22: eine der Fig. 7 entsprechende Schnittdarstellung unter Verwendung der dritten Ausführungsform der Platinen.

Fig. 1 zeigt einen Schloßkanal 10 zur Steuerung der Nadeln 11 und 12 des vorderen Nadelbetts V und des hinteren Nadelbetts H (Fig. 2), der von nicht näher dargestellten Schloßteilen gebildet wird. Außerdem sind feststehende Schloßteile 14, 15 und schraffiert dargestellte bewegliche Schloßteile 16 zur Steuerung von Platinen 17, 18 gezeigt. Diese Schloßteile begrenzen einen weiteren Kanal 20 für die Platinen 17, 18. Die Strickrichtung ist durch den Pfeil 19 angedeutet. Fig. 1 zeigt das Strickschloß für das Stricken von Maschen. Die Ruhestellung der Nadeln in Kammgleiche ist mit KG bezeichnet, während NV1 den Nadelvortrieb zur Maschenbildung angibt. Die größtmögliche Nadelaustriebsposition beim Stricken ist mit R-R bezeichnet. KT bezeichnet die Kuliertiefe, aus der die Nadeln durch einen zweiten Vortrieb NV2 wieder auf Kammgleiche KG gebracht werden. Die genaue Position der Nadeln 11, 12 sowie der Platinen 17, 18 des vorderen und hinteren Nadelbetts V, H während des Maschenbildungsvorgangs ist in den Schnittdarstellungen der Figuren 2 bis 8 erläutert.

Wie Fig. 2 zeigt, sind die Platinen 17 und 18 mit einem Langloch 21 und 22 versehen und mit diesem an Schwenkachsen 23 und 24 der beiden Nadelbetten V, H gelagert. In Fig. 2 sind die Platinen 17 und 18 dabei in vollständig geöffneter Stellung S0 gezeigt. Die Platinen 17 und 18 weisen jeweils hakenförmige Vorsprünge 25 und 26 auf, deren Spitzen bei der dargestellten Version der Platinen 17 und 18 das obere Ende der Vorderkante eines starren Maschenbilders 27, 28 überdecken. Hierdurch ist gewährleistet, daß die in der Nadel 12 hängende Masche 30 nicht über die Oberseite des Maschenbilders 27, 28 gleiten kann und anschließend bei der Schließbewegung der Platinen 17 und 18 zwischen den Platinen 17 und 18 und den Maschenbildern 27, 28 eingeklemmt wird. Die Nadeln 11 und 12 befinden sich in der in Fig. 2 dargestellten Position auf Kammgleiche.

In Fig. 3 sind die Nadeln 11 und 12 noch in Ruhe. Die Platinen 17 und 18 haben eine Drehbewegung um die Schwenkachsen 23, 24 ausgeübt. Hierdurch erreichen die Platinen 17 und 18 ihre Standard-Schließposition S1. Die Drehbewegung der Platinen 17, 18 wird durch eine Kraft K1 eingeleitet. Dabei stützen sich die Platinen 17, 18 an der Stelle A1 des Langlochs 21, 22 ab. Die Drehbewegung wird begrenzt durch einen von Schloßteilen gebildeten Anschlag A2. Die nasenförmigen Vorsprünge 25, 26 der Platinen 17, 18 liegen auf dem Niveau des Nadelgrunds. Außerdem sind sie in der Mittelebene der Nadelbetten eng benachbart, so daß beide Platinen 17 und 18 zusammen den Maschenstauraum auf einen Bereich unterhalb des Nadelgrunds begrenzen.

In Fig. 4 sind die Nadeln 11 und 12 immer noch in Ruhe. Durch die weitere Einwirkung der Kraft K1 und Abstützung der Platinen 17, 18 an A2 führen die Platinen 17 und 18 nun eine Rotationsbewegung um die Achsen 23, 24 aus, der eine Translationsbewegung entlang der Achse der Langlöcher 21, 22 überlagert ist, wodurch die Vorsprünge 25, 26 der Platinen eine nahezu vertikale Bewegung nach unten ausführen. Die Platinen 17 und 18 haben nun ihre Endposition S2 erreicht und berühren sich in der Mittelebene der beiden Nadelbetten V, H nahezu. Dadurch werden die in den Nadeln 12 hängenden Maschen 30 eingeschlossen, aber nicht festgehalten. Durch die vertikale Bewegung der hakenförmigen Vorsprünge 25 und 26 der Platinen 17 und 18 wird der Maschenstauraum noch weiter nach unten verlagert, wodurch die Sicherheit des weiteren Maschenbildungsvorgangs erhöht wird.

In Fig. 5 sind die Nadeln 12 in ihre Endstellung R-R (Fig. 1) ausgetrieben. Die Platinen 17 und 18 verbleiben in ihrer Endposition S2. Ein selbsttätiges Öffnen der Platinen 17, 18 ist nicht möglich, da die Schloßteile 16 entgegengerichtete Kräfte K1 und K1' auf die Platinen 17, 18 ausüben. Durch den Vortrieb der Nadeln 12 werden die Maschen 30 vom Schaft der Nadeln 12 in Bewegungsrichtung mitgenommen. Der Vorsprung 26 der Einschließplatinen 18 begrenzt dabei den Weg der Masche 30, wobei durch die Geometrie und Position des hakenförmigen Vorsprungs 26 diese Rückhaltekraft genau entgegengesetzt der Vortriebsrichtung der Nadel 12 wirkt.

In Fig. 6 sind die Nadeln 12 nach wie vor in ihrer Endposition R-R, die Platinen 17 und 18 werden jedoch wieder durch Einwirkung einer von den Schloßteilen ausgeübten Kraft K2 in ihre Standard-Schließstellung S1 zurückbewegt. Die Bewegung der Platinen 17 und 18 setzt sich dabei aus einer Rotationsbewegung um den Punkt A4 und einer Translationsbewegung entlang der Längsachse des Langlochs 22 zusammen. Durch diese Teilöffnung der Platinen 17 und 18 vermindert sich die Spannung in den Platinenmaschen 30. Das Gestrick wird duch die Nadeln 12 im Maschenstauraum gehalten.

In Fig. 7 sind die Platinen 17 und 18 wieder in ihre Öffnungsstellung S0 gebracht, und die Nadeln 12 beginnen ihre Rückzugsbewegung. Die Öffnungsbewegung der Platinen 17 und 18 wird durch die Kraft K2 eingeleitet. Da der Vorsprung 26 der Platine 18 die Oberseite und Frontseite des Maschenbilders 28 abdeckt, ist die Sicherheit der Einlage eines Fadens 31 in die Nadel 12 sehr hoch. Die Vorsprünge 25, 26 der Einschließplatinen 17, 18 kommen in keiner Phase des Platinenbewegungsablaufs über das Niveau des Nadelgrunds des jeweils gegenüberliegenden Nadelbetts, wodurch eine volle Platinenbeweglichkeit auch bei ausgetriebenen Nadeln 11, 12 gewährleistet ist.

In Fig. 8 werden die Nadeln 12 von der jeweiligen Kuliertiefe KT auf Kammgleiche KG vorgetrieben (Fig. 1). Dabei werden die Platinen 17 und 18 bis in ihre Endposition S2 bewegt. Hierdurch wird verhindert, daß beim Vortrieb der Nadeln 12 der soeben eingezogene Faden 31 über den Nadelhaken gleiten kann. Da die geschlossenen Platinen 17, 18 den zugeführten Faden 31 immer auf einem Niveau halten, auf dem er leicht von den Nadeln 11, 12 erfaßt werden kann, können große Fadenflottungen erreicht werden.

Fig. 9 zeigt eine der Fig. 1 entsprechende Darstellung der Schloßteile zur Beeinflussung der Platinen 17, 18 sowie der Nadeln 11, 12 bei einem Umhängevorgang. Die Figuren 10 und 11 zeigen im Schnitt durch den Kammspaltbereich der Flachstrickmaschine entlang der Linien X und XI die Stellungen der Nadeln 11, 12 und der Platinen 17, 18.

In Fig. 10 sind die Nadeln 12 bis in die Position R-R vorgetrieben worden. Die Platinen 17 und 18 sind in ihrer Endposition (S2). Das Zurückhalten der Maschen 30 erfolgt in analoger Weise wie in den Figuren 2 bis 5 gezeigt. Anschließend werden gemäß Fig. 11 die Nadeln 12 bis zur Übergabeposition vorgetrieben. Parallel dazu werden die Einschließplatinen 17, 18 bis maximal in die Position S0 geöffnet. Der Öffnungsgrad ist von der Gestrickart abhängig und wird von den beweglichen Schloßteilen 16 eingestellt. Hierdurch wird die Zugbelastung auf den zu übergebenden Maschen 30 vermindert, wodurch einem Platzen der Maschen entgegengewirkt wird. Der Umhängevorgang wird dadurch wesentlich sicherer. Nach dem Umhängevorgang werden die Nadeln entweder auf Kammgleiche KG zurückgezogen oder aber auf Kuliertiefe KT (Fig. 9), sofern die Nadeln durch eine Split-Technik Maschen bilden. Im letzteren Fall erfolgt anschließend wieder ein Vortrieb der Nadeln auf Kammgleiche KG und ein Öffnen der Platinen 17, 18.

In den Figuren 12 und 13 ist die benachbarte Anordnung der Platinen 17 und 18 der beiden Nadelbetten V und H zu erkennen. Die Platinen 17 und 18 befinden sich hierbei in ihrer Endposition S2. Neben den Platinen 17, 18 sind starre Maschenbilder 27, 28 angeordnet. Beim in Fig. 12 gezeigten einflächigen Gestrick 43 übergreifen die Vorsprünge 25, 26 die Schenkel der Maschen der benachbarten Nadeln des gleichen Nadelbetts ebenso wie beim zweiflächigen Gestrick 44 gemäß Fig. 13. Die Pfeile 45 und 46 geben jeweils die Strickrichtung an.

In den Figuren 14 und 15 ist ein zweites Ausführungsbeispiel von Platinen 17' und 18' dargestellt, die einen vorspringenden Brustbereich 17.1', 18.1' aufweisen, der die Funktion der Maschenbilder 27 und 28 bei den in den Figuren 2 bis 8 und 10 und 11 gezeigten Platinen 17, 18 übernimmt. Fig. 14 zeigt die Platinen 17' und 18' in vollständig geöffneter Stellung S0, während Fig. 15 die Endposition S2 der Platine 17' und 18' zeigt.

Die Figuren 16 und 17 entsprechen den Figuren 12 und 13, wobei hier jedoch die Platinen 17, 18 durch die Platinen 17' und 18' ersetzt sind. Die Platinen 17', 18' stehen sich stärker versetzt gegenüber als die Platinen 17, 18. Dennoch ist in der in den Figuren 16 und 17 gezeigten Endposition S2 der Platinen 17' und 18' auch hier der Kammspalt von den Platinenvorsprüngen 25', 26' überbrückt. Die Einschließwirkung der Maschen des einflächigen Gestricks 47 bzw. des zweiflächigen Gestricks 48 durch die Vorsprünge 25' und 26' im Schenkelbereich entspricht dem Einschließen durch die Vorsprünge 25 und 26 der Platinen 17, 18.

Die Figuren 18 bis 22 zeigen ein drittes Ausführungsbeispiel von Platinen 17'' und 18''. Im Gegensatz zu den beiden anderen Ausführungsformen sind die Platinen 17'' und 18'' jeweils mit zwei Langlöchern 40, 41 bzw. 42, 43 versehen und mit diesen an zwei verschiedenen Schwenkachsen 44, 45 bzw. 46, 47 an den Nadelbetten V, H gelagert. Fig. 18 zeigt die Platinen 17'' und 18'' in ihrer Öffnungsstellung S0. In Fig. 19 sind die Platinen 17'', 18'' in ihrer Standard-Schließstellung S1 gezeigt. Diese Stellung wird durch eine durch die Kraft K1 ausgelöste Rotationsbewegung um die Schwenkachsen 44 bzw. 46 erreicht, wobei sich die Platinen 17'', 18'' im Bereich A1 abstützen. Die Bewegung wird beendet, wenn die Platinen 17'', 18'' an A2 zur Anlage kommen. Fig. 20 zeigt die Platinen 17'' und 18'' in ihrer Endposition S2, bei der die Platinen 17'' und 18'' noch weiter in den Kammspalt 50 der Maschine hineinbewegt sind. Die Bewegung von der Schließstellung S1 in die Endposition S2 wird durch die Kraft K1 eingeleitet. Die Platinen 17'' und 18'' führen hier nun durch die Abstützung an A2 eine Rotationsbewegung um die Schwenkachsen 45 bzw. 47 aus. Die Platinen 17'' und 18'' können dabei stufenlos in jede beliebige Position zwischen der Schließstellung S1 und der Endposition S2 gebracht werden. Fig. 21 zeigt den Austrieb einer Nadel 12, wobei die Platinen durch Einwirkung der Kraft K2 in eine Schließstellung S1' gebracht sind. Die Platinen 17'' und 18'' beschreiben dabei eine Rotationsbewegung um die Achsen 44 und 46 bis sie an der Fläche A3 zur Anlage kommen. Bei dem in Fig. 22 gezeigten Öffnen der Platinen zur Ermöglichung des Rückzugs der Nadel 12 wirkt erneut die Kraft K2 auf die Platinen 17'' und 18'', wodurch diese eine Drehbewegung um den Punkt A3 ausführen.

## Patentansprüche

1. Flachstrickmaschine mit sich gegenüberliegenden Nadelbetten (V, H) mit längsverschiebbaren Nadeln (11, 12), zwischen denen mit Hilfe von Schloßteilen (14, 15, 16) eines Schlittens verstellbare Platinen (17, 18; 17', 18'; 17'', 18'') angeordnet sind, wobei die Platinen (17, 18; 17', 18'; 17'', 18'') jeweils einen hakenförmigen Vorsprung (25, 26; 25', 26') aufweisen, der in Schließstellung (S1, S2) der Platinen den Schenkel der auf der benachbarten Nadel (11, 12) des gleichen Nadelbetts (V, H) liegenden Masche (30) von oben einschließt, **dadurch gekennzeichnet, daß** die Platinen (17, 18; 17', 18'; 17'', 18'') zwischen einer Öffnungsstellung (S0) und einer Standard-Schließstellung (S1) verstellbar sind und zur Begrenzung des Maschenstauraums in Abhängigkeit von der Garn- und Gestrickart von der Standard-Schließstellung (S1) aus mit ihren hakenförmigen Vorsprüngen (25, 26; 25', 26') stufenlos in den Kammspalt (50) der Maschine bis zum Erreichen einer Endposition (S2) hineinbewegbar und nach dem Austrieb der Nadeln (11, 12) in ihre Endstellung wieder in die Standard-Schließstellung (51) zurückbewegbar sind, wobei die Platinenverstellung mittels eines durch feststehende und bewegliche Schlossteile (14, 15, 16) begrenzten Schlosskanals (20) erfolgt.

2. Flachstrickmaschine nach Anspruch 1, **dadurch gekennzeichnet, daß** die Platinen (17, 18; 17', 18'; 17'', 18'') durch eine Schwenkbewegung aus der Öffnungsstellung (S0) in die Standard-Schließstellung (S1) und durch eine Überlagerung einer Rotations- und Translationsbewegung oder durch eine reine Rotationsbewegung bis in die Endposition (S2) bringbar sind, wobei die hakenförmigen Vorsprünge (25, 26; 25', 26') der Platinen (17, 18; 17', 18'; 17'', 18'') eine nahezu vertikale Bewegung ausführen.

3. Flachstrickmaschine nach Anspruch 2, wobei die gesamte Bewegung durch eine Krafteinleitung an nur einer Stelle der Platine (17, 18, 17', 18', 17'', 18'') hervorgerufen wird.

4. Flachstrickmaschine nach einem der Ansprüche 1 bis 3, **dadurch gekennzeichnet, daß** sich die Platinen (17, 18; 17', 18'; 17", 18'') der beiden Nadelbetten (V, H) gegenüberstehen und die Vorsprünge (25, 26; 25', 26') der sich gegenüberstehenden Platinen (17, 18; 17', 18'; 17'', 18") in der Endposition (S2) der Platinen (17, 18; 17', 18'; 17'', 18'') den Kammspalt (50) überspannende Brücken bilden.

5. Flachstrickmaschine nach einem der Ansprüche 1 bis 4, **dadurch gekennzeichnet, daß** die Platinen (17, 18; 17', 18'; 17'', 18'') mindestens ein Langloch (21, 22; 40, 42) aufweisen, mit dem sie an einer Schwenkachse (23, 24; 44, 46) der Nadelbetten (V, H) dreh- und verschiebbar gelagert sind.

6. Flachstrickmaschine nach Anspruch 5, **dadurch gekennzeichnet, daß** die Platinen (17'', 18'') zwei Langlöcher (40, 41, 42, 43) aufweisen, mit denen sie an zwei verschiedenen Schwenkachsen (44, 45, 46, 47) der Nadelbetten (V, H) dreh- und verschiebbar gelagert sind.

7. Flachstrickmaschine nach einem der Ansprüche 1 bis 6, **dadurch gekennzeichnet, daß** die Platinen (17, 18; 17'', 18'') mit starr an den Nadelbetten (V, H) angeordneten Maschenbildern (27, 28) zusammenwirken.

8. Flachstrickmaschine nach einem der Ansprüche 1 bis 6, **dadurch gekennzeichnet, daß** der Brustbereich (17.1', 18.1') der Platinen (17', 18') als Maschenbilder ausgebildet ist.

9. Verfahren zur Herstellung eines Gestricks auf einer Flachstrickmaschine nach einem der Ansprüche 1 bis 8, **gekennzeichnet durch** die Schritte:
a) in Ruhestellung (KG) der Nadeln (11, 12) Schließen der Platinen (17, 18; 17', 18'; 17'', 18''), die **dadurch** die in den Nadeln (11, 12) hängenden Maschen (30) im Schenkelbereich von oben einschließen, und gegebenenfalls Verengung des Maschenstauraums **durch** Bewegung der Platinen (17, 18; 17', 18'; 17'', 18'') in Richtung ihrer Endposition (S2);
b) Austrieb der Nadeln (11, 12) in ihre Endposition (R-R), während die Platinen (17, 18; 17', 18'; 17'', 18'') geschlossen bleiben;
c) anschließend gegebenenfalls Freigabe der Maschenstauraumbegrenzung **durch** Bewegen der Platinen (17, 18; 17', 18'; 17", 18'') in ihre Standard-Schließstellung (S1);
d) kurz vor der Rückzugsbewegung der Nadeln (11, 12) und des Einlegens des Fadens (31) Verschwenken der Platinen (17, 18; 17', 18'; 17'', 18'') in ihre Öffnungsstellung (S0);
e) anschließend Schließen der Platinen (17, 18; 17', 18'; 17'', 18'') kurz bevor die Nadeln von der Kuliertiefe (KT) auf Kammgleiche (KG) vorgetrieben werden;
f) je nach Gestrickart anschließend Öffnen der Platinen (17, 18; 17', 18'; 17'', 18'') oder Halten in geschlossener Stellung (S1, S2).

## Claims

1. Flatbed knitting machine comprising opposing needle beds (V, H) with longitudinally displaceable needles (11, 12), between which sinkers (17, 18; 17', 18'; 17", 18") moveable with the aid of cams (14, 15, 16) of a carriage are arranged, the sinkers (17, 18; 17', 18'; 17", 18") comprising a respective hook-shaped projection (25, 26; 25', 26') which, in the closed position (S1, S2) of the sinkers, encloses from above the loop (30) located on the adjacent needles (11, 12) of the same needle bed (V, H), **characterised in that** the sinkers (17, 18; 17', 18'; 17", 18") are moveable between an open position (S0) and a standard closed position (S1) and to limit the loop-containing space as a function of the type of yarn and type of knitting from the standard closed position (S1) can be moved continuously with their hook-shaped projections (25, 26; 25', 26') into the comb gap (50) of the machine until an end position (S2) is reached and can be moved back into the standard closed position (51) after the needles (11, 12) have been raised into their end position, the sinker adjustment taking place by means of a cam track (20) limited by fixed and moving cams (14, 15, 16).

2. Flatbed knitting machine according to claim 1, **characterised in that** the sinkers (17, 18; 17', 18'; 17", 18") can be brought by a pivoting movement from the open position (S0) into the standard closed position (S1) and by superimposing a rotational and translational movement or by a purely rotational movement can be brought into the end position (S2), the hook-shaped projections (25, 26; 25', 26') of the sinkers (17, 18; 17', 18'; 17", 18") performing a nearly vertical movement.

3. Flatbed knitting machine according to claim 2, wherein the entire movement is caused by applying a force to only one position of the sinkers (17, 18; 17', 18'; 17", 18").

4. Flatbed knitting machine according to any of claims 1 to 3, **characterised in that** the sinkers (17, 18; 17', 18'; 17", 18") of both needle beds (V, H) oppose one another and the projections (25, 26; 25', 26') of the opposing sinkers (17, 18; 17', 18'; 17", 18") form bridges spanning the comb gap (50) in the end position (S2) of the sinkers (17, 18; 17', 18'; 17", 18").

5. Flatbed knitting machine according to any of claims 1 to 4, **characterised in that** the sinkers (17, 18; 17', 18'; 17", 18") comprise at least one elongated hole (21, 22; 40, 42) with which they are rotatably and slidably mounted on a pivot shaft (23, 24; 44, 46) of the needle beds (V, H).

6. Flatbed knitting machine according to claim 5, **characterised in** the sinkers (17", 18") comprise two elongated holes (40, 41, 42, 43) with which they are rotatably and slidably mounted on two different pivot shafts (44, 45, 46, 47) of the needle beds (V, H).

7. Flatbed knitting machine according to any of claims 1 to 6, **characterised in that** the sinkers (17, 18; 17", 18") cooperate with loop formers (27, 28) rigidly arranged on the needle beds (V, H).

8. Flatbed knitting machine according to any of claims 1 to 6, **characterised in that** the front region (17.1', 18.1') of the sinkers (17', 18') is designed as a loop former.

9. Method for making a knit fabric on a flatbed knitting machine according to any of clams 1 to 8, **characterised by** the steps:
a) closing the sinkers (17, 18; 17', 18'; 17", 18") when the needles (11, 12) are in a rest position (KG) so they enclose from above the loops (30) suspended on the needles (11, 12) in the arm region, and optionally narrowing the loop-containing space by movement of the sinkers (17, 18; 17', 18'; 17", 18") in a direction toward their end position (S2);
b) raising the needles (11, 12) into their end position (R-R) while the sinkers (17, 18; 17', 18'; 17", 18") remain closed;
c) subsequently optionally releasing the loop-containing space delimitation by moving the sinkers (17, 18; 17', 18'; 17", 18") into their standard closed position (S1);
d) shortly before retracting the needles (11, 12) and inserting the yarn (31), pivoting the sinkers (17, 18; 17', 18'; 17", 18") into their open position (S0);
e) subsequently closing the sinkers (17, 18; 17', 18'; 17", 18") shortly before the needles are advanced from the sinking depth (KT) to the comb level (KG); and
f) depending on the type of knitting subsequently opening the sinkers (17, 18; 17', 18'; 17", 18") or holding them in the closed position (S1, S2).

## Revendications

1. Machine à tricoter rectiligne munie de fontures (V, H) qui se font face et qui comportent des aiguilles (11, 12) mobiles en sens longitudinal entre lesquelles sont disposées des platines (17, 18 ; 17', 18' ; 17", 18") réglables à l'aide de pièces de fermeture (14, 15, 16) d'un chariot, les platines (17, 18 ; 17', 18' ; 17", 18") présentant à chaque fois une saillie (25, 26 ; 25', 26') en crochet qui, lorsque les platines sont en position de fermeture (S1, S2), entoure par le haut le côté latéral de la maille (30) située sur l'aiguille (11, 12) voisine de la même fonture (V, H), **caractérisée en ce que** les platines (17, 18 ; 17', 18' ; 17", 18") peuvent être réglées entre une position d'ouverture (S0) et une position de fermeture standard (S1) et peuvent être déplacées vers l'intérieur en continu dans la fente de peigne (50) de la machine jusqu'à atteindre une position finale (S2) afin de délimiter l'espace de retenue des mailles en fonction du type de fil et de tricot à partir de la position de fermeture standard (S1) à l'aide de leurs saillies (25, 26 ; 25', 26') en crochet et peuvent être de nouveau ramenées en arrière dans leur position de fermeture standard (S1) après que les aiguilles (11, 12) ont été poussées dans leur position finale, le réglage des platines étant réalisé à l'aide d'un canal de fermeture (20) délimité par des pièces de fermeture (14, 15, 16) fixes et mobiles.

2. Machine à tricoter rectiligne selon la revendication 1, **caractérisée en ce que** les platines (17, 18 ; 17', 18' ; 17", 18") peuvent être amenées, par un mouvement de pivotement, de la position d'ouverture (S0) jusqu'à la position de fermeture standard (S1) et par une superposition d'un mouvement de rotation et de translation ou par un mouvement de rotation pure jusqu'en position finale (S2), les saillies (25, 26 ; 25', 26') en crochet des platines (17, 18 ; 17', 18' ; 17", 18") exécutant un mouvement presque vertical.

3. Machine à tricoter rectiligne selon la revendication 2, pour laquelle le mouvement complet est provoqué par une application de force à un seul endroit de la platine (17, 18 ; 17', 18' ; 17", 18").

4. Machine à tricoter rectiligne selon l'une des revendications 1 à 3, **caractérisée en ce que** les platines (17, 18 ; 17', 18' ; 17", 18") des deux fontures (V, H) se font face et les saillies (25, 26 ; 25', 26') des platines (17, 18 ; 17', 18' ; 17", 18") qui se font face forment des ponts qui enjambent la fente de peigne (50) lorsque les platines (17, 18 ; 17', 18' ; 17", 18") sont en position finale (S2).

5. Machine à tricoter rectiligne selon l'une des revendications 1 à 4, **caractérisée en ce que** les platines (17, 18 ; 17', 18' ; 17", 18") présentent au moins un trou oblong (21, 22 ; 40, 42) grâce auquel elles sont montées de façon à pouvoir tourner et se déplacer sur un axe de pivotement (23, 24 ; 44, 46) des fontures (V, H).

6. Machine à tricoter rectiligne selon la revendication 5, **caractérisée en ce que** les platines (17", 18") présentent deux trous oblongs (40, 41, 42, 43) grâce auxquels elles sont montées de façon à pouvoir tourner et se déplacer sur deux axes de pivotement (44, 45, 46, 47) différents des fontures (V, H).

7. Machine à tricoter rectiligne selon l'une des revendications 1 à 6, **caractérisée en ce que** les platines (17, 18 ; 17", 18") agissent conjointement avec des générateurs de mailles (27, 28) disposés à demeure sur les fontures (V, H)

8. Machine à tricoter rectiligne selon l'une des revendications 1 à 6, **caractérisée en ce que** la zone d'appui (17.1', 18.1') des platines (17', 18') est conçue en tant que générateur de mailles.

9. Procédé pour fabriquer un tricot sur une machine à tricoter rectiligne selon l'une des revendications 1 à 8, **caractérisé par** les étapes suivantes :
a) lorsque les aiguilles (11, 12) sont en position de repos (KG), fermeture des platines (17, 18 ; 17', 18' ; 17", 18") qui entourent par conséquent par le haut dans la zone du côté latéral les mailles (30) accrochées dans les aiguilles (11, 12) et éventuellement rétrécissement de l'espace de retenue des mailles en déplaçant les platines (17, 18 ; 17', 18' ; 17", 18") en direction de leur position finale (S2),
b) expulsion des aiguilles (11, 12) dans leur position finale (R-R) tandis que les platines (17, 18 ; 17', 18' ; 17", 18") restent fermées,
c) puis éventuellement libération de la limitation de l'espace de retenue en déplaçant les platines (17, 18 ; 17', 18' ; 17", 18") dans leur position de fermeture standard (S1),
d) juste avant le mouvement en arrière des aiguilles (11, 12) et de l'introduction du fil (31), pivotement des platines (17, 18 ; 17', 18' ; 17", 18") dans leur position d'ouverture (S0),
e) puis fermeture des platines (17, 18 ; 17', 18' ; 17", 18") juste avant que les aiguilles ne soient poussées en avant depuis la profondeur de cueillage (KT) jusqu'à l'affleurement de peigne (KG),
f) ensuite ouverture des platines (17, 18 ; 17', 18' ; 17", 18") ou maintien en position fermée (S1, S2) en fonction du type de tricot.
